# EUROPÄISCHE PATENTSCHRIFT

(11) **EP 0 945 848 B1**
(45) Veröffentlichungstag und Bekanntmachung des Hinweises auf die Patenterteilung: **25.09.2002**
(21) Anmeldenummer: 98105491.9
(22) Anmeldetag: 26.03.1998
(51) Int. Cl.: G10D 13/02

(54) **Fell für Schlaginstrument**
Drumskin for drum
Peau pour tambour

(43) Veröffentlichungstag der Anmeldung: 29.09.1999
(73) Patentinhaber: Roland Meinl Musikinstrumente GmbH & Co., 91413 Neustadt/Aisch (DE)
(72) Erfinder: Meinl, Reinhold, 91413 Neustadt/Aisch (DE)
(74) Vertreter: Schneck, Herbert, Dipl.-Phys., Dr.

(56) Entgegenhaltungen:
- EP-A- 0 153 595
- CH-A- 669 474
- DE-U- 29 613 409
- US-A- 5 581 044

## Beschreibung

Die Erfindung richtet sich auf ein Schlaginstrument z.B. in Form eines Tambourins, von Bongos, Djemben, Congas oder dergleichen mit einem insbesondere oben offenen Resonanzkörper, wobei über die obere Öffnung ein Fell gespannt ist, welches eine Kunststoffolie umfaßt, die mittels eines Spannrings mit gleichbleibender Spannung festgelegt ist, wobei das Fell unmittelbar über den Resonanzkörper gespannt ist, und wobei der Resonanzkörper im Bereich der oberen Öffnung eine Ringnut aufweist und der Spannring unter elastischer Aufweitung über die Oberseite des Resonanzkörpers in die Ringnut hierdurch das Fell spannend gepreßt ist.

Ein derartiges Schlaginstrument ist aus DE 296 13 409 U bekannt. Solche Schlaginstrumente haben sich in der Praxis außerordentlich bewährt, insbesondere für die Herstellung von kostengünstigen Schlaginstrumenten für die musikalische Schul- und Vorschulerziehung.

Es ist auch schon bekannt, Laminate aus einem Vliesmaterial mit einer Kunststoffolie als Fell zu verwenden, um auf diese Weise die Festigkeit des Fells zu erhöhen. Dabei ist der Begriff "Laminat" so zu verstehen, daß Vliesmaterial und Kunststoffolie vollflächig miteinander verleimt sind.

Bekannt ist es auch, zwei Lagen von Kunststoffolien als Fell zu verwenden, um auf diese Weise die effektive Dicke des Fells zu erhöhen.

CH-A-669474 offenbart die Verwendung zweier unterschiedlicher, in engem Kontakt zueinander auf einen Reifen aufgespannten Geweben, wobei das obere ein Acryl- oder Polyurethanbeschichtetes Polyamidgewebe und das untere ein umbeschichtetes Polyamidgewebe ist.

Der Erfindung liegt die Aufgabe zugrunde, ein Schlaginstrument der in Betracht stehenden Art zwar einerseits kostengünstig herstellbar zu machen, andererseits aber auch eine ganz spezifische, neue Klangwirkung zu erzielen.

Diese Aufgabe wird erfindungsgemäß dadurch gelöst, daß parallel zu der Kunststoffolie ein Vliesmaterial angeordnet ist, welches ebenfalls durch den Spannring gespannt wird, und welches mit der Kunststoffolie nicht verklebt ist.

Der Kern der Erfindung liegt also darin, ein als solches bekanntes Spannsystem zu kombinieren mit einem Fell, das aus einer unverleimten Kombination von Kunststoffolie und Vliesmaterial besteht. Hierdurch wird nicht nur die herkömmlicherweise erforderliche Vorfabrikation eines Laminats erspart, sondern auch ein besonders angenehmer, charakteristischer, weicher Klang erzielt, wobei es möglich ist, ganz bestimmte Klangfarben dadurch zu realisieren, daß man bestimmte Vliesmaterialien und Folien, insbesondere Vliesmaterialdicken und Foliendicken, beliebig miteinander kombiniert.

Bemerkenswert ist, daß eine solche Fell-Kombination in Verbindung mit dem vorgesehenen Spannsystem eine sehr hohe Dauerspannkraft aufweist, d.h. bei dauerhafter Belastung mit hohen Kräften senkrecht zur Felloberfläche wird nur eine sehr geringe bleibende Deformation oder ein Nachgeben des Fells beobachtet.

In weiterer Ausgestaltung kann vorgesehen sein, daß das Vliesmaterial ein Flash-Schmelzspinnmaterial, insbesondere ein Polyethylen-Fasermaterial ist.

Als Kunststoffolie wird vorzugsweise eine Polyesterfolie eingesetzt.

Nachfolgend wird die Erfindung anhand eines bevorzugten Ausführungsbeispieles in Verbindung mit der Zeichnung näher beschrieben. Dabei zeigen
- Fig. 1: eine perspektivische Ansicht eines erfindungsgemäßen Schlaginstrumentes in Form eines Tambourins,
- Fig. 2: einen Schnitt durch das Schlaginstrument gemäß Fig. 1 und
- Fig. 3: einen Schnitt durch eine Seite der Seitenwand.

Ein in der Zeichnung dargestelltes Schlaginstrument 1 umfaßt einen Resonanzkörper 2 mit einer im wesentlichen zylinderförmigen Grundform, über den ein Fell 3 gespannt ist. Der Resonanzkörper 2 weist Durchbrechungen 4 auf, in welchen in an sich bekannter Weise Schellen 5 gelagert sind.

Das Fell 3 ist mittels eines im Querschnitt runden Spannrings 6 aus Federstahl von beispielsweise 4 mm Durchmesser festgelegt. Dementsprechend ist dieser Spannring 6 in radialer Richtung elastisch aufweitbar. Zur Festlegung des Spannrings 6 am Resonanzkörper 2 dient eine im Querschnitt halbkreisförmige Ringnut 7. Der Außendurchmesser des Resonanzkörpers 2 ist an der Oberseite etwa 0,8 mm größer als der Innendurchmesser des Spannrings 6.

Zum Aufbringen des Fells wird der obere Rand 8 des Resonanzkörpers 2, der nach außen hin eine Abschrägung 9 aufweist, mit Klebstoff versehen. Dann wird das Fell 3 über die Oberseite des Resonanzkörpers 2 gespannt und mittels einer hydraulischen Presse wird der Spannring 6 von oben her aufgedrückt, wodurch das Fell, ohne daß irgendwelche Zusatzmaßnahmen erforderlich wären, gespannt wird. Der Spannring 6 gleitet über die Schrägfläche 9 und gelangt dann in die Ringnut 7 und sitzt dort fest, ohne daß es irgendeiner zusätzlichen Verankerung bedürfte, insbesondere sind keine Schrauben oder dergleichen erforderlich.

Während man herkömmlicherweise für das Fell 3 beispielsweise die Kombination eines Polyesterfilms mit auflaminiertem Wachspapier verwendet hat, ist erfindungsgemäß vorgesehen, daß das Fell 3 aus einer Kunststoffolie 11 und aus einer Vließschicht 10 besteht, die die gleiche Größe aufweisen, parallel zueinander angeordnet, jedoch nicht verklebt sind.

## Patentansprüche

1. Schlaginstrument, z.B. in Form eines Tambourins, von Bongos, Djemben, Congas oder dergleichen mit einem insbesondere oben offenen Resonanzkörper, wobei über die obere Öffnung ein Fell gespannt ist, welches eine Kunststoffolie umfaßt, die mittels eines Spannrings mit gleichbleibender Spannung festgelegt ist, wobei das Fell unmittelbar über den Resonanzkörper gespannt ist, und wobei der Resonanzkörper im Bereich der oberen Öffnung eine Ringnut aufweist und der Spannring unter elastischer Aufweitung über die Oberseite des Resonanzkörpers in die Ringnut hier durch das Fell spannend gepreßt ist, **dadurch gekennzeichnet, daß** parallel zu der wenigstens einen Kunststoffolie (11) wenigstens ein Vliesmaterial (10) angeordnet ist, welches ebenfalls durch den Spannring (6) gespannt wird, und welches mit der Kunststoffolie (10) nicht verklebt ist.

2. Schlaginstrument nach Anspruch 1, **dadurch gekennzeichnet, daß** das Vliesmaterial ein Flash-Schmelzspinnmaterial ist.

3. Schlaginstrument nach Anspruch 1 oder 2, **dadurch gekennzeichnet, daß** das Vliesmaterial durch ein Polyethylen-Fasermaterial gebildet ist.

4. Schlaginstrument nach Anspruch 1, **dadurch gekennzeichnet, daß** die Kunststoffolie eine Polyesterfolie ist.

## Claims

1. A percussion instrument, for example in the form of a tambourine, of bongos, congas or the like, with a resonance body open in particular on top, a skin being stretched over the upper opening and comprising a plastic film which is fixed at a constant tension by means of a clamping hoop, the skin being stretched directly over the resonance body, and the resonance body having an annular groove in the vicinity of the upper opening, and the clamping hoop being elastically widened and forced over the upper side of the resonance body into the annular groove, thus stretching the skin, **characterized in that** at least one nonwoven fabric (10) is disposed in parallel to the at least one plastic film (11), the nonwoven (10) also being stretched by the clamping hoop (6) and not being joined to the plastic film (11) by gluing.

2. A percussion instrument according to claim 1, **characterized in that** the nonwoven is a flash-melt-spun material.

3. A percussion instrument according to claim 1 or 2, **characterized in that** the nonwoven is a polyethylene fiber material.

4. A percussion instrument according to claim 1, **characterized in that** the plastic film is a polyester film.

## Revendications

1. Instrument de percussion, par exemple sous forme de tambourin, de bongo, de djembé, de conga ou similaire, avec un corps de résonance ouvert notamment en haut, une peau étant tendue au-dessus de l'ouverture supérieure, laquelle peau comprend une feuille de plastique fixée au moyen d'un anneau de tension avec une tension constante, la peau étant tendue directement au-dessus du corps de résonance, et le corps de résonance présentant une rainure de maintien dans la partie supérieure de l'ouverture, et l'anneau de tension étant pressé de manière tendue avec un évasement élastique au-dessus du côté supérieur du corps de résonance dans la rainure de maintien, **caractérisé en ce qu'**au moins un matériau non tissé (10) est placé parallèlement à au moins une feuille de plastique (11), lequel matériau est également tendu par l'anneau de tension (6), et lequel n'est pas collé à la feuille de plastique (10).

2. Instrument de percussion selon la revendication 1, **caractérisé en ce que** le matériau non tissé est un matériau de filage à chaud.

3. Instrument de percussion selon la revendication 1 ou 2, **caractérisé en ce que** le matériau non tissé est formé par un matériau en fibres de polyéthylène.

4. Instrument de percussion selon la revendication 1, **caractérisé en ce que** la feuille de plastique est une feuille de polyester.
